# FASCICULE DE BREVET EUROPEEN

(11) **EP 0 648 546 B1**
(45) Date de publication et mention de la délivrance du brevet: **10.02.1999**
(21) Numéro de dépôt: 94202915.8
(22) Date de dépôt: 08.10.1994
(51) Int. Cl.: B07B 1/12

(54) **Dispositif de traitement de récoltes**
Vorrichtung zur Behandlung von Erntegut
Apparatus for the treatment of produce

(30) Priorité: 13.10.1993 BE 9301083
(43) Date de publication de la demande: 19.04.1995
(73) Titulaire: CONSTRUCTIE BRUYNOOGHE, naamloze vennootschap, B-8830 Hooglede (BE)
(72) Inventeur: Bruynooghe, Daniel, B-8830 Hooglede (BE)
(74) Mandataire: Donné, Eddy

(56) Documents cités:
- EP-A- 0 154 876
- WO-A-87/04087
- DE-A- 3 146 571
- DE-B- 1 093 177
- FR-A- 2 515 074
- FR-A- 2 545 385
- GB-A- 146 800
- GB-A- 553 974
- US-A- 5 191 904

## Description

La présente invention concerne un dispositif de traitement de végétaux, plus particulièrement pour la séparation, dans des produits de récolte, des fruits de débris tels que des branches des plantes, des pierres et autres.

La présence invention est destinée en premier lieu au nettoyage de légumineuses récoltées et, plus particulièrement, des haricots à couper et des haricots princesse, mais, de manière générale, elle peut être utilisée pour le nettoyage d'autres produits de récolte.

On sait que, lors de la récolte mécanisée de légumineuses, divers débris végétaux, principalement constitués de branches des plantes et quelquefois de pierres, se retrouvent dans la récolte.

La séparation industrielle des débris précités se fait de manière classique dans un tambour de criblage rotatif. L'inconvénient de cette technique réside dans le fait que les légumineuses sont endommagées dans un tel tambour de criblage, ce qui entraîne le pourrissement rapide des légumes.

Du brevet US 5.191.904 un dispositif de triage de tabac est connu qui comprend un élément de triage sous la forme d'un crible, équipé d'un nombre de lames longitudinales agencées l'une à côté de l'autre de telle sorte que soient définies entre eux des gorges, ces gorges étant pourvues d'un écran en forme de tamis qui, dans le cas où ce dispositif sera utilisé pour la séparation de fruits, empêche le passage libre des fruits parmi les gorges. Dans ce cas les fruits ne peuvent être évacués qu'en sens longitudinal entre les lames, ce qui résulte dans un temps de passage entre les lames relativement long, provoquant un endommagement des fruits.

La présente invention a pour objet un dispositif qui permet d'effectuer une séparation entre les fruits et les débris, de telle sorte que cet endommagement soit exclu de manière relativement compléte ou compléte.

A cet effet la présente invention concerne un dispositif de traitement de récoltes, plus particulièrement pour la séparation des fruits, plus particulièrement des haricots et des haricots à couper, et des débris présents entre eux, qui comprend un élement de triage sous la forme d'un crible dont la face supérieure présente une forme en relief, cet élément de triage etant constitué d'un nombre d'éléments allongés constitués de lattes disposées de chant ayant d'arêtes supérieures se trouvant à des differentes hauteures, ces éléments allongés étant agencés l'un à côté de l'autre de telle sorte que soient définies entre eux des gorges, caractérisé en ce que les gorges entre les éléments allongés présentent un passage libre de haut en bas.

Du fait que le passage est complêtement libre les fruits ne restent que trés peu de temps dans le dispositif évitant d'être endommagés.

Du fait que la face supérieure a une forme en relief, il se fait une séparation très rapide dans la mesure où les fruits ne restent présents à la surface du crible que peu de temps et que leur chance de s'endommager est relativement nulle. Les fruits sont basculés sur les arêtes les plus hautes de la surface du crible et tombent à travers le crible.

L'élément de triage se présente de préférence sous la forme d'une table et mieux encore sous la forme d'une table vibrante.

De préférence, la table est constituée d'un certain nombre de lattes disposées de chant et qui se trouvent mutuellement à une certaine distance l'une de l'autre, et dont les arêtes supérieures sont situées à différentes hauteurs selon un schéma répétitif. Les lattes utillsées forment entre elles des gorges qui permettent aux fruits allongés de tomber entre elles, tandis que les branches, rarement droites, provenant des plantes, ainsi que des objets relativement volumineux tels que des pierres, restent à la surface du crible.

Pour mieux apprécier les caractéristiques selon la présente invention, on décrira ci-dessous, sous forme d'exemples sans caractère limitatif, quelques formes de réalisation préférées sur base des dessins ci-annexés, dans lesquels :
la Fig. 1 représente un dispositif selon la présente inventon,
la Fig. 2 est une vue selon la flèche F2 dans la Fig. 1, l'élément de triage n'étant pas inclus,
la Fig. 3 est une vue selon la flèche F3 de la Fig. 2,
la Fig. 4 est une vue en coupe transversale selon la ligne IV-IV de la Fig. 3, et
la Fig. 5 est une variante de la partie représentée dans la Fig. 4.

Comme illustré dans la Fig. 1, le dispositif 1 selon l'invention est constitué principalement d'un élément de triage 2 sous la forme d'un crible, la face supérieure de cet élément de triage 2 ayant une forme en relief.

Comme indiqué dans les Fig. 1 à 4, l'élément de triage 2 est formé en substance d'une table de triage qui est constituée d'un certain nombre d'éléments longitudinaux 3 agencés l'un à côté de l'autre, par exemple des lattes qui sont disposées de chant, de telle sorte que des gorges soient définies entre elles. Les éléments 3 sont montés dans un cadre 5.

Afin de former le relief précité, les éléments 3 sont réalisés et/ou placés de telle sorte qu'ils définissent diverses arêtes supérieures 6-8 qui sont situées à différentes hauteurs. La hauteur des arêtes supérieures varie de préférence selon un schéma répétitif. Plus spécialement, on préfère utiliser un schéma tel qu'indiqué dans la Fig. 4. Dans celle-ci, les arêtes supérieures 6 les plus hautes se répètent tous les quatre éléments 3. Au centre, entre les éléments 3 avec les arêtes supérieures précitées 6 se trouvent des éléments 3 comportant une arête supérieure 7 un peu plus basse. Par ailleurs, entre les éléments 3 ayant une arête supérieure 6 ou 7 se trouve un élément 3 avec une arête supérieure 8, qui est disposée plus bas que les arêtes supérieures 6 et 7.

Comme indiqué dans la Fig. 3, les éléments 3 divergent un peu les uns vis-à-vis des autres dans la direction A dans laquelle les produits à traiter sont normalement déplacés par-dessus de l'élément de triage 2. A cet effet, on évitera qu'il y ait des obstructions, par exemple formées par des pierres, entre deux éléments élevés 3.

L'écart moyen entre les éléments 3, en d'autres termes, la largeur moyenne des gorges 4, est de préférence de 1 à 3 cm. La différence de hauteur la plus grande entre les arêtes supérieures des éléments 3, dans ce cas les arêtes supérieures 6 et 8, est de préférence de 1 à 5 cm.

L'élément de triage 2 est de préférence conçu sous la forme d'une table vibrante et est dans ce cas également couplé à un mécanisme de vibration 9 ou fixé à cet effet à une table vibrante classique.

Comme montré schématiquement dans la Fig. 1, le dispositif 1 peut être équipé de moyens d'alimentation et d'évacuation, respectivement, pour amener les produits à séparer et évacuer respectivement les produits séparés.

Afin de recueillir les fruits ou légumes 10 en dessous de l'élément de triage 3, il peut être prévu en position inférieure un élément collecteur 11 pourvu d'un système d'évacuation 12 le long duquel les fruits 10 peuvent être évacués. Mais il est manifeste que, selon une variante, cet élément collecteur 11 peut être supprimé, les fruits tombant alors du dispositif 1, par exemple, dans une caisse ou analogue placée en dessous.

L'alimentation de produits à séparer peut se faire à l'aide d'une surface inclinée 13, d'une bande transporteuse, etc.

L'évacuation des débris, à savoir les déchets 14 qui sont constitués principalement de branches, de feuilles et de pierres, peut également se faire via une surface inclinée 15, une bande transporteuse, etc., ces déchets étant évacués vers un espace collecteur.

L'élément de triage 2 est monté avec sa face supérieure inclinée et/ou est soumis à une vibration de telle sorte que les produits se déplacent du côté d'alimentation au côté d'évacuation.

Afin d'améliorer la stabilité, les éléments 3 peuvent être fixés en position inférieure à un profilé transversal 16.

Le fonctionnement et l'usage du dispositif 1 peuvent se déduire simplement de la Fig. 1 et seront expliqués encore plus en détail dans la Fig. 4. Les produits à séparer, à savoir les fruits 10, et les déchets 14 présents entre eux, sont amenés sur l'élément de triage 2, par exemple, via le plan incliné. Les fruits ou légumes 10, dans l'exemple illustré des haricots allongés, tombent à travers l'élément de triage 2 jouant le rôle de crible, tandis que les déchets 14 restent présents sur l'élément de triage 2. Du fait que la face supérieure de l'élément de triage 2 a une forme en relief et, en particulier, du fait qu'elle est formée d'éléments hauts et bas 3 disposés en alternance, il est impossible que les fruits 10 restent présents sur l'élément de triage 2. Comme indiqué dans la Fig. 4, un haricot ou autre végétal, qui est présent sur l'arête la plus haute 6, est forcé de basculer parce que l'arête voisine 7 se trouve plus bas, si bien que le haricot exécutera un mouvement de basculement et de rotation et tombera à travers la gorge concernée 4 de l'élément de triage 2.

Comme indiqué dans la variante de la Fig. 5, les gorges 4 peuvent diverger vers le bas, par exemple, parce que les éléments 3 sont fixés de manière divergente dans le cadre 5, si bien que des obstructions entre les éléments 3 sont exclues.

Il est clair que, selon une variante, on peut prévoir d'autres moyens d'alimentation et d'évacuation. C'est ainsi qu'il peut être prévu, par exemple, un mécanisme susceptible de permettre qu'une quantité déterminée de produits à nettoyer soit disposée sur l'élément de triage 2, y reste présente un temps déterminé tandis qu'un mouvement de vibration est effectué, et qu'ensuite les débris subsistant derrière l'élément de triage 2 soient séparés en faisant basculer l'élément de triage 2.

Il est à noter que, lors d'un procédé en continu, les produits à traiter sont déplacés de préférence dans la direction précitée A, à savoir dans la direction des éléments précités au-dessus de l'élément de triage 2. Mais, il n'est pas exclu de déplacer ces produits dans la direction transversale à cette direction.

L'ensemble est réalisé de préférence en acier.

La présente invention n'est en aucune manière limitée aux formes de réalisation décrites à titre d'exemples dans la présente demande et reproduites dans les figures, mais un tel dispositif de traitement de végétaux peut être réalisé dans diverses formes et dimensions sans sortir du cadre de l'invention tel que défini dans les revendications ci-annexées.

## Revendications

1. Dispositif de séparation de fruits (10) et de débris (14) présents entre eux, qui comprend un élement de triage (2) sous la forme d'un crible dont la face supérieure présente une forme en relief, cet élément de triage (2) étant constitué d'un nombre d'éléments allongés (3) constitués de lattes disposées de chant ayant d'arêtes supérieures (6, 7, 8) se trouvant à des differentes hauteures, ces éléments allongés (3) étant agencés l'un à côté de l'autre de telle sorte que soient définies entre eux des gorges (4), caractérisé en ce que les gorges (4) entre les éléments allongés (3) présentent un passage libre de haut en bas.

2. Dispositif selon la revendication 1, caractérisé en ce que l'élément de triage (2) est conçu sous la forme d'une table vibrante.

3. Dispositif selon la revendication 1 ou 2, caractérisé en ce que les éléments allongés précités (3) sont réalisés et/ou montés de telle sorte que les hauteurs des arêtes supérieures (6, 7 8) soient alternées selon un schéma répétitif qui est conçu de manière que, en coupe transversale, les arêtes supérieures (6) les plus hautes se répètent tous les quatre éléments allongés (3), en ce que, au centre, entre les éléments (3) avec les arêtes supérieures (6) les plus hautes, se trouvent des éléments qui ont une arête supérieure plus basse (7), et en ce que, entre les éléments (3) avec une des arêtes supérieures précitées (6, 7) se trouvent des éléments (3) comportant une arête supérieure (8), qui est plus basse que les arêtes supérieures (6, 7) mentionnées en premier lieu.

4. Dispositif selon l'une quelconque des revendications précédentes, caractérisé en ce que les gorges (4) divergent dans la direction longitudinale des éléments allongés (3) dans un sens.

5. Dispositif selon l'une quelconque des revendications précédentes, caractérisé en ce que les gorges (4) divergent vers le bas.

6. Dispositif selon l'une quelconque des revendications précédentes, caractérisé en ce que la largeur moyenne des gorges (4) est de 1 à 3 cm.

7. Dispositif selon l'une quelconque des revendications précédentes, caractérisé en ce que la différence de hauteur la plus grande entre les arêtes supérieures des éléments allongés (3) est de 1 à 5 cm.

8. Dispositif selon l'une quelconque des revendications précédentes, caractérisé en ce qu'un élément collecteur (11) est installé sous l'élément de triage (2).

9. Dispositif selon l'une quelconque des revendications précédentes, caractérisé en ce que la face supérieure de l'élément de triage (2) est montée inclinée.

## Claims

1. Device for separating fruits (10) from the waste matter (14) situated among them, containing a sorting element (2) in the shape of a riddle, the top side of which is relief-shaped, whereby said sorting element (2) consists of a number of elongated elements (3) formed of laths set on edge with top ribs (6, 7, 8) situated at different heights, whereby these elongated elements (3) are arranged one next to the other, such that grooves (4) are formed between them, characterized in that these grooves (4) between the elongated elements (3) have a free passage from top to bottom.

2. Device according to claim 1, characterized in that the sorting element (2) is made in the shape of a vibrating screen.

3. Device according to claim 1 or 2, characterized in that the above-mentioned elongated elements (3) are made and/or mounted such that the heights of the top ribs (6, 7, 8) alternate according to a repetitive pattern that is designed such that, in its transverse section, the highest top ribs (6) come back every four elongated elements (3), in that, in the centre, between the elements (3) with the highest top ribs (6), are situated elements with a lower top rib (7), in that between the elements (3) with one of the above-mentioned top ribs (6, 7) are situated elements (3) containing a top rib (8) which is lower than the top ribs (6, 7) mentioned in the first place.

4. Device according to any of the preceding claims, characterized in that the grooves (4) diverge in the longitudinal direction of the elongated elements (3).

5. Device according to any of the preceding claims, characterized in that the grooves (4) diverge downwards.

6. Device according to any of the preceding claims, characterized in that the average width of the grooves (4) is 1 to 3 cm.

7. Device according to any of the preceding claims, characterized in that the largest difference in height between the top ribs of the elongated elements (3) is 1 to 5 cm.

8. Device according to any of the preceding claims, characterized in that a collecting element (11) is provided under the sorting element (2).

9. Device according to any of the preceding claims, characterized in that the top side of the collecting element (2) is mounted slantingly.

## Patentansprüche

1. Vorrichtung zum Trennen von Erntegut (10) und dazwischen vorhandenen Restprodukten (14), die ein Sortierelement (2) in Form eines Siebs umfaßt, dessen Oberseite eine Reliefform aufweist, wobei dieses Sortierelement (2) aus einer Anzahl längsgerichteter Elemente (3) zusammengesetzt ist, die aus hochkant angeordneten Latten bestehen, die obere Kanten (6, 7, 8) haben, die sich in unterschiedlichen Höhen befinden, wobei diese längsgerichteten Elemente (3) so nebeneinander angeordnet sind, daß zwischen ihnen Schlitze (4) definiert werden, dadurch gekennzeichnet, daß die Schlitze (4) zwischen den längsgerichteten Elementen (3) einen von oben nach unten freien Durchgang aufweisen.

2. Vorrichtung gemäß Anspruch 1, dadurch gekennzeichnet, daß das Sortierelement (2) in Form eines Rütteltischs entworfen ist.

3. Vorrichtung gemäß Anspruch 1 oder 2, dadurch gekennzeichnet, daß die besagten längsgerichteten Elemente (3) so verwirklicht und/oder montiert sind, daß die Höhen der oberen Kanten (6, 7, 8) gemäß einem sich wiederholenden Schema abwechseln, das so entworfen ist, daß, im Querschnitt, die höchsten oberen Kanten (6) sich nach jeweils vier längsgerichteten Elementen (3) wiederholen, und daß sich in der Mitte zwischen den Elementen (3) mit den höchsten oberen Kanten (6) Elemente befinden, die eine niedrigere obere Kante (7) haben, und daß sich zwischen den Elementen (3) mit einer der vorgenannten oberen Kanten (6, 7) Elemente (3) befinden, die eine obere Kante (8) aufweisen, die niedriger ist als die erstgenannten oberen Kanten (6, 7).

4. Vorrichtung gemäß einem der vorgenannten Ansprüche, dadurch gekennzeichnet, daß die Schlitze (4) in der Längsrichtung der längsgerichteten Elemente (3) in einer Richtung divergieren.

5. Vorrichtung gemäß einem der vorgenannten Ansprüche, dadurch gekennzeichnet, daß die Schlitze (4) nach unten divergieren.

6. Vorrichtung gemäß einem der vorgenannten Ansprüche, dadurch gekennzeichnet, daß die mittlere Breite der Schlitze (4) 1 bis 3 cm beträgt.

7. Vorrichtung gemäß einem der vorgenannten Ansprüche, dadurch gekennzeichnet, daß der größte Höhenunterschied zwischen den oberen Kanten der längsgerichteten Elemente (3) 1 bis 5 cm beträgt.

8. Vorrichtung gemäß einem der vorgenannten Ansprüche, dadurch gekennzeichnet, daß unter dem Sortierelement (2) ein Sammelelement (11) angebracht ist.

9. Vorrichtung gemäß einem der vorgenannten Ansprüche, dadurch gekennzeichnet, daß die Oberseite des Sortierelements (2) schräg montiert ist.
